# EUROPÄISCHE PATENTSCHRIFT

(11) **EP 2 960 070 B1**
(45) Veröffentlichungstag und Bekanntmachung des Hinweises auf die Patenterteilung: **02.11.2016**
(21) Anmeldenummer: 14002166.8
(22) Anmeldetag: 24.06.2014
(51) Int. Cl.: B44C 5/04, E04F 15/20

(54) **Verfahren zum Veredeln einer Holzwerkstoffplatte**
Method for finishing a wood panel
Procédé d'amélioration d'une plaque de bois

(43) Veröffentlichungstag der Anmeldung: 30.12.2015
(73) Patentinhaber: Flooring Technologies Ltd., Pieta PTA 9044 (MT)
(72) Erfinder: Oldorff, Frank, DE-19057 Schwerin (DE)
(74) Vertreter: Rehmann, Thorsten

(56) Entgegenhaltungen:
- EP-B1- 1 262 607
- WO-A1-97/33930
- WO-A1-2012/037950

## Beschreibung

Die Erfindung betrifft ein Verfahren zum Veredeln einer Holzwerkstoffplatte mit einer Oberseite und einer Unterseite.

Ein solches Verfahren ist beispielsweise aus der EP 2 338 693 B1 bekannt.

Derartige Holzwerkstoffplatten, die vorzugsweise aus MDF oder HDF bestehen, sind weit verbreitet und werden auf vielen verschiedenen Gebieten eingesetzt. Ein besonders großes Einsatzgebiet ist die Verwendung als Fußbodenpaneel. Insbesondere bei dieser Verwendung sind die mit dem Dekor versehenen Holzwerkstoffplatten einer immensen Belastung, insbesondere durch Begehen ausgesetzt. Damit sie diesen Belastungen Stand halten, muss die Dekorschicht mit einer Schutzschicht abgedeckt werden. Diese besteht meist aus einem Kunstharz, beispielsweise Melaminharz, dem verschiedene Zusatzstoffe beigemischt wurden. Durch die verschiedenen auf die Holzwerkstoffplatte aufgebrachten Schichten kommt es zu Zugspannungen, die dazu führen können, dass sich die Holzwerkstoffplatte verzieht. Man spricht auch von einer Schlüsselung. Deshalb müssen sowohl die Oberseite als auch die Unterseite der Holzwerkstoffplatte beschichtet werden, um diese Kräfte an beiden Seiten gleichmäßig auftreten zu lassen und so eine Schlüsselung zu vermeiden.

Der Auftrag der Kunstharzschicht auf die Holzwerkstoffplatte kann auf verschiedenste Weise erfolgen. So ist es beispielsweise bekannt, dass Kunstharz als Granulat bzw. Pulver auf die zu beschichtende Seite der Holzwerkstoffplatte aufzubringen und gegebenenfalls vorgesehene Zusatzstoffe einzustreuen. Beim abschließenden Verpressen unter Druck- und Temperatureinfluss schmilzt das aufgetragene Pulver und bildet eine homogene Schicht. Bei diesem Verfahren ist eine beidseitige Beschichtung der Holzwerkstoffplatte naturgemäß nicht möglich, da das aufgestreute Pulver lediglich auf der Oberfläche der Holzwerkstoffplatte liegt und erst beim Verpressen mit dieser verbunden wird.

Aus der WO 2012/037950 A1 ist es bekannt, eine pressblanke Trägerplatte aus Holzfasern oder Holspänen zur Verfügung zu stellen, auf deren Oberseite eine Grundierung aus einem flüssigen Melaminharz aufgebracht wird, wobei das Harz zumindest teilweise in die obere Randschicht der Trägerplatte hineinpenetriert und den Bereich der bei der Herstellung der Holzwerkstoffplatte entstandenen Presshaut zumindest teilweise durchdringt und vergütet. Nach dem Trocknen der Grundierung wird ein Primer aufgetragen, und auf die getrocknete Primerschicht wird dann mittels eines wasserbasierten Lackes ein Dekor aufgedruckt. Anschließend wird auf das Dekor eine Abdeckschicht aus wenigstens einem mit abriebfesten Partikeln und Zellulosefasern angereicherten Melaminharz aufgebracht. Auf die Unterseite der Trägerplatte wird ebenfall eine Grundierung aus einem flüssigen Melaminharz aufgebracht, die in die untere Randschicht der Trägerplatte hineinpenetriert. Auf diese Grundierung wird dann ein Gegenzug auf die Unterseite der Trägerplatte aufgebracht und der Schichtaufbau unter Wirkung von Druck und Temperatur verpresst. Mittels dieser Grundierung, die in die Presshaut eindringt, müssen die Trägerplatten vor ihrer Bearbeitung nicht mehr an der Oberseite und Unterseite abgeschliffen werden. Dadurch kann die Trägerplatte dünner gefertigt werden, sodass die Herstellkosten sinken. Durch das Einpenetrieren von Harz in die Trägerplatte werden außerdem einerseits die Eigenschaften der Presshaut kompensiert und andererseits auch ein guter Unterbau für das Dekor und eine abriebfeste Lage geschaffen.

Die nach diesem Verfahren hergestellten Holzwerkstoffplatten weisen eine sehr harte Oberfläche auf. Wenn aus einer solchen Holzwerkstoffplatte Fußbodenpaneele hergestellt werden stellt sich beim Begehen des Fußbodens aufgrund der harten Oberfläche ein erhöhter Trittschall ein, was zu einem unangenehmen Geräusch-Empfinden führt. Außerdem ist die Oberfläche aufgrund ihrer Härte relativ spröde, sodass sich Mikrorisse bilden können, wenn schwere Gegenstände aus großer Höhe auf den Fußboden herunterfallen.

Aus der EP 1 262 607 B1 ist es bekannt, die Trittschallbildung bei Laminat-Fußbodenpaneelen dadurch zu reduzieren, dass auf die Rückseite der Dekorschicht eine Polyurethanschicht aufgebracht wird, die mit der Dekorschicht und einer auf die Dekorschicht aufgebrachten Verschleißschutzschicht zu einem Sandwich verpresst wird. Dieses Sandwich wird dann auf eine Trägerplatte aus Holz oder Holzwerkstoff, insbesondere MDF oder HDF aufkaschiert. Die Polyurethanschicht auf der Rückseite der Dekorschicht kann als eine ZweiKomponenten-Polyurethanbeschichtung direkt auf die Dekorschicht aufgerakelt oder gestrichen werden. Polyurethan hat den besonderen Vorteil, dass seine charakteristischen Eigenschaften in weitem Rahmen einstellbar sind. Dies gilt insbesondere in Bezug auf Härte, Elastizität, Eindrückverhalten und Erholung nach der Bildung von Eindrücken beim Begehen. Polyurethan hat aber auch den Nachteil, dass es etwa um den Faktor 10 bis 15 teurer ist als Melaminharz.

Die Produktion einer solchen großformatigen Trägerplatte ist außerdem sehr kompliziert, und sie ist technisch nur mit einem sehr großen Aufwand beherrschbar. Aufgrund der aufwendigen Technik sind nach diesem Verfahren hergestellte Bodenpaneele recht teuer, sodass der bestehende große Bedarf an Laminaten mit einer wärmeren, weicheren und klanglich weniger auffälligen Beschichtung mit diesem Produkt nicht gedeckt werden kann.

Von dieser Problemstellung ausgehend liegt der Erfindung die Aufgabe zugrunde, die an sich bekannte Fertigungstechnologie der Laminierung auf Melaminharz-Basis so zu verbessern, dass Laminate mit einer wärmeren, weicheren und klanglich weniger auffälligen Beschichtung einfach und sicher herstellbar sind, und die Technologie zudem leicht in vorhandene Fertigungsabläufe integriert werden kann. Dabei soll sich das Verhalten gegenüber mechanischer Beanspruchung wie Stoß oder Abrieb selbstverständlich nicht verschlechtern, sondern wenn möglich sogar verbessern.

Zur Problemlösung zeichnet sich das gattungsgemäße Verfahren durch folgende Schritte aus:
a) Auftragen einer Grundierung aus einem flüssigen Melaminharz auf die Oberseite, wobei das Melaminharz wenigstens teilweise in die obere Randschicht der Holzwerkstoffplatte hineinpenetriert,
b) Trocknen der Grundierung zu einer Grundierungsschicht,
c) Auftragen einer Grundfarbe auf die Grundierungsschicht,
d) Trocknen der Grundfarbe zu einer Grundfarbschicht,
e) Auftragen einer Druckfarbe auf die Grundfarbschicht zur Erzeugung eines Dekors,
f) Trocknen des Dekors zu einer Dekorschicht,
g) Auftragen eines flüssigen Melaminharzes auf die getrocknete Dekorschicht,
h) Trocknen des Melaminharzes zu einer Melaminharzschicht,
i) Auftragen eines flüssigen Mediums mit einem Anteil an Isocyanatgruppen auf die Melaminharzschicht.

Isocyanatgruppen sind hoch reaktiv. Sie reagieren mit der NH-Gruppe oder der Methylolgruppe des Melaminharzes, was zu einer besonders wirksamen Verankerung der sich ausbildenden Schicht des flüssigen Mediums auf der Oberfläche der Melaminharzschicht führt. Nach dem späteren Verpressen des Schichtaufbaus mit der Holzwerkstoffplatte führt dies zu einer Beschichtung, die haptisch wärmer und weicher ist als eine Melaminharzschicht. Werden aus der Holzwerkstoffplatte anschließend Fußbodenpaneele hergestellt, führt dies bei dem Laminatfußboden zu einer Raumschallreduzierung. Zahlreiche Versuche haben ergeben, dass das Verhalten gegenüber mechanischer Beanspruchung wie Stoß oder Abrieb gegenüber herkömmlichen Beschichtungen nicht verschlechtert ist.

Vorzugsweise wird auch auf die Unterseite der Trägerplatte flüssiges Melaminharz aufgebracht und zu einem Gegenzug getrocknet. Dadurch kann verhindert werden, dass sich die Platte bzw. die aus der Platte hergestellten Paneele verziehen (verwinden). Auch auf den Gegenzug kann ein flüssiges Medium mit einem Anteil an Isocyanatgruppen aufgetragen werden.

Das Medium kann eine Dispersion mit einem Feststoffanteil von 50 bis 60 % und dem Rest Wasser als Lösemittel sein, die nach dem Auftragen zu einer Schicht getrocknet wird. Neben Wasser sind zudem organische Lösemittel oder Zusätze möglich, beispielsweise Dispergiermittel, Trennmittel, Netzmittel oder Entschäumer. Auch kann das Medium ein aufgeschmolzener Hotmelt mit einem 100 %igen Feststoffanteil (Heißkleber) sein, der nach dem Auftragen beim Abkühlen zu einer Schicht erstarrt. Die Schichtbildung kann durch aktives Kühlen beschleunigt werden.

Aufgetragen wird Hotmelt entweder mittels einer Schlitzdüse oder einem Sprühauftrag.

Vorzugsweise wird auf die getrocknete bzw. erstarrte Mediumschicht mindestens eine aus einem UV-Lack bestehende Abdeckschicht aufgetragen. Zur Verbesserung der Mikrokratzfestigkeit weist die Abdeckschicht vorzugsweise Nanopartikel auf.

Um die Abriebfestigkeit der Platte zu erhöhen, sind vorzugsweise verschleißhemmende Partikel, insbesondere Korundpartikel, entweder in dem flüssigen Medium enthalten und/oder werden auf das flüssige Medium aufgesprüht, vorzugsweise vor dessen Schichtbildung.

Die Melaminharzschicht und/oder die Abdeckschicht können antistatisch und/oder antibakteriell wirksame Mittel und/oder Glaskugeln aufweisen. Die Glaskugeln können als Mikroglas mit einem Durchmesser von unter 30 µm zur Verbesserung der Oberflächeneigenschaften insbesondere in der Melaminharzschicht und/oder als Glaskugeln mit einem Durchmesser von 30 bis 120 µm beim späteren Verpressen des Schichtaufbaus als Abstandshalter zwischen der die veschleißhemmenden Partikel enthaltenen Schicht und dem Pressblech dienen, wodurch der Verschleiß am Pressblech reduziert wird.

Das Medium kann in mehreren Einzelschichten aufgetragen werden. Vorzugweise wird das Medium mit einer Menge von 50 bis 200 g/m² aufgetragen.

Beim Verpressen des Schichtaufbaus kann in die Oberseite der letzten Schicht eine Struktur eingeprägt werden, die insbesondere vorzugsweise synchron zu dem Dekor ausgebildet wird ("Synchronpore"). Das Dekor kann dabei ein Holz-, Stein- oder Fliesendekor oder aber auch ein Phantasiedekor sein.

Wird als Medium eine Dispersion verwendet, erfolgt das Verpressen des Schichtaufbaus vorzugsweise mittels einer Kurztaktpresse. Wird als Medium ein Hotmelt verwendet, erfolgt das Verpressen vorzugsweise mittels einer strukturierten Walze (Kalanderwalze).

Das Melaminharz kann reines Melaminharz sein. Vorzugsweise ist es aber als eine Mischung aus Melaminharz und Harnstoffharz gebildet.

Mit Hilfe einer Zeichnung soll die Erfindung nachfolgend näher beschrieben werden.

Die einzige Figur zeigt eine Holzwerkstoffplatte 1 aus HDF oder MDF mit einer Oberseite O und einer Unterseite U. Auf die Oberseite O wird zur Grundierung flüssiges Melaminharz aufgetragen, das zumindest teilweise in die obere Randschicht der Holzwerkstoffplatte 1 hineinpenetriert. Anschließend wird die Grundierung zu einer Grundierungsschicht 2 getrocknet. Auf die trockene Grundierungsschicht 2 wird eine Grundfarbe aufgetragen und zu einer Grundfarbschicht 3 getrocknet. Auf die Grundfarbschicht 3 wird zur Erzeugung eines Dekors eine Druckfarbe aufgetragen, die anschließend zu einer Dekorschicht 4 getrocknet wird. Auf die getrocknete Dekorschicht 4 wird ein flüssiges Melaminharz aufgetragen und zu einer Melaminharzschicht 5 getrocknet. Das Melaminharz kann Glaskugeln 12, insbesondere mit einem Durchmesser bis 30 µm, enthalten, die in das flüssige Melaminharz eingemischt werden.

Auf die Oberseite O der Melaminharzschicht 5 wird ein flüssiges Medium aufgetragen, das einen Anteil an Isocyanatgruppen enthält. Das flüssige Medium weist einen Feststoffanteil von vorzugsweise 50 bis 60 % auf, mit Wasser als Lösemittel. Neben Wasser sind zudem organische Lösemittel oder Zusätze möglich, beispielsweise Dispergiermittel, Trennmittel, Netzmittel und/oder Entschäumer. Eine Trocknung des flüssigen Mediums wirkt dann schichtbildend.

Anstatt das flüssige Medium als Dispersion auf die Oberseite O der Melaminharzschicht 5 aufzutragen und anschleißend aktiv zu trocknen, kann auch ein Hotmelt (Heißkleber) verwendet werden, der Isocyanatgruppen aufweist. Der Hotmelt wird vor dem Auftragen erwärmt und bildet anschließend beim Abkühlen selbsttätig die Schicht 6 aus. Die Schichtbildung kann durch aktives Kühlen beschleunigt werden.

Als Hotmelt kann beispielsweise das von der Firma Kleiberit unter der Bezeichnung PUR HC 717.5 vertriebene Produkt verwendet werden. Die Isocyanatgruppen in dem Hotmelt oder in der (getrockneten) Dispersion sind reaktiv und reagieren mit der Methylolgruppe des Melaminharzes zu einem Polyurethan und/oder mit der NH-Gruppe zu einem Harnstoffderivat. Auch ist die Reaktion mit Wasser zu Amin und der Weitereaktion mit freien Isocyanatgruppen zu Harnstoffderivaten möglich. Dadurch wird eine Verankerung der getrockneten Dispersion bzw. des Hotmelts auf der Melaminharzschicht 5 erreicht. Damit wird eine gegenüber einer reinen Melaminharzschicht weichere, dennoch verschleißfeste, haptisch wärmere und klanglich nicht so auffällige Schicht ausgebildet.

In dem Medium 6 können verschleißhemmende Partikel 8, insbesondere Korundpartikel enthalten sein, die eingemischt und/oder aufgestreut werden können sowie Glaskugeln 12 mit einem Durchmesser von 30 bis 120 µm, die beim späteren Verpressen als Abstandshalter zwischen den verschleißhemmenden Partikeln 8 und dem Pressblech dienen, um den Verschleiß am Pressblech zu reduzieren.

Auf die Oberseite O der festen Medium-Schicht 6 wird eine Abdeckschicht 7 aufgetragen, die aus einem UV-Lack bestehen kann, der vorzugsweise Nanopartikel 11 auf Basis von Kieselsäure zur Erhöhung der Mikrokratzfestigkeit enthält.

Die Abdeckschicht 7 kann außerdem antistatisch und/oder antibakteriell wirksame Mittel enthalten. Auch kann Mikroglas 12 mit einem Durchmesser bis 30 µm zur Verbesserung der Oberflächeneigenschaften vorgesehen sein.

Der so hergestellte Schichtaufbau wird abschließend - wie bekannt - unter Druck- und Temperatureinfluss zu einem Laminat verpresst. Dabei kann in den Schichtaufbau, insbesondere in die Schicht 6 eine zu dem Dekor korrespondierende Struktur eingeprägt werden. Wenn als flüssiges Medium eine Dispersion aufgetragen wird, erfolgt das Verpressen des Schichtaufbaus vorzugsweise in einer Kurztaktpresse. Wird ein Hotmelt verwendet, wird der Schichtaufbau vorzugsweise mit einer Kalanderwalze verpresst. Die Struktur ist bei der Kurztaktpresse in das Pressblech und bei der Kalanderwalze in deren Umfangsfläche eingraviert.

### Bezugszeichenliste

- 1: Holzwerkstoffplatte
- 2: Grundierungsschicht
- 3: Grundfarbschicht
- 4: Dekorschicht
- 5: Melaminharzschicht
- 6: Medium / Dispersion / Hotmelt
- 7: Abdeckschicht
- 8: verschleißhemmende Partikel / Korundpartikel
- 9: Gegenzug
- 10: Medium / Dispersion / Hotmelt
- 11: Nanopartikel
- 12: Glaskugeln / Mikroglas
- O: Oberseite
- U: Unterseite

## Patentansprüche

1. Verfahren zum Veredeln einer Holzwerkstoffplatte (1) mit einer Oberseite (O) und einer Unterseite (U) mit folgenden Schritten:
a) Auftragen einer Grundierung aus einem flüssigen Melaminharz auf die Oberseite (O), wobei das Melaminharz wenigstens teilweise in die obere Randschicht der Holzwerkstoffplatte (1) hineinpenetriert,
b) Trocknen der Grundierung zu einer Grundierungsschicht (2),
c) Auftragen einer Grundfarbe auf die Grundierungsschicht (2),
d) Trocknen der Grundfarbe zu einer Grundfarbschicht (3),
e) Auftragen einer Druckfarbe auf die Grundfarbschicht (3) zur Erzeugung eines Dekors,
f) Trocknen des Dekors zu einer Dekorschicht (4),
g) Auftragen eines flüssigen Melaminharzes auf die getrocknete Dekorschicht (4),
h) Trocknen des Melaminharzes zu einer Melaminharzschicht (5),
und **gekennzeichnet durch** den Schritt:
i) Auftragen eines flüssigen Mediums mit einem Anteil an Isocyanatgruppen auf die Melaminharzschicht (5).

2. Verfahren nach Anspruch 1, **dadurch gekennzeichnet, dass** auf die Unterseite (U) flüssiges Melaminharz aufgebracht und zu einem Gegenzug (9) getrocknet wird.

3. Verfahren nach Anspruch 2, **dadurch gekennzeichnet, dass** auf den Gegenzug (9) ein flüssiges Medium mit einem Anteil an Isocyanatgruppen aufgetragen wird.

4. Verfahren nach Anspruch 1 oder 3, **dadurch gekennzeichnet, dass** das Medium eine Dispersion mit 50 bis 60 % Feststoffanteil und dem Rest Wasser ist, die nach dem Auftragen zu einer Schicht (6) getrocknet wird.

5. Verfahren nach Anspruch 1 oder 3, **dadurch gekennzeichnet, dass** das Medium ein aufgeschmolzener Hotmelt ist, der nach dem Auftragen zu einer Schicht (6) erstarrt.

6. Verfahren nach Anspruch 1, **dadurch gekennzeichnet, dass** auf die getrocknete Mediumschicht mindestens eine Abdeckschicht (7) aufgetragen wird.

7. Verfahren nach Anspruch 6, **dadurch gekennzeichnet, dass** die Abdeckschicht (7) zur Verbesserung der Mikrokratzfestigkeit Nanopartikel (9) aufweist.

8. Verfahren nach einem der vorstehenden Ansprüche, **dadurch gekennzeichnet, dass** das Medium verschleißhemmende Partikel (8), insbesondere Korundpartikel, aufweist.

9. Verfahren nach einem der vorstehenden Ansprüche, **dadurch gekennzeichnet, dass** das Medium, die Melaminharzschicht (4) und/oder die Abdeckschicht (7) antistatisch und/oder antibakteriell wirksame Mittel und/oder Glaskugeln (12) aufweist.

10. Verfahren nach Anspruch 9, **dadurch gekennzeichnet, dass die** Glaskugeln (12) einen Durchmesser unter 30 µm aufweisen.

11. Verfahren nach Anspruch 9, **dadurch gekennzeichnet, dass** die Glaskugeln (12) einen Durchmesser von 30 bis 120 µm aufweisen.

12. Verfahren nach einem der vorstehenden Ansprüche, **dadurch gekennzeichnet, dass** das Medium in mehreren Einzelschichten aufgetragen wird.

13. Verfahren nach einem der vorstehenden Ansprüche, **dadurch gekennzeichnet, dass** das flüssige Medium in einer Menge von 50 bis 200 g/m² aufgetragen wird.

14. Verfahren nach einem der vorstehenden Ansprüche, **dadurch gekennzeichnet, dass** der Schichtaufbau verpresst wird.

15. Verfahren nach Anspruch 14, **dadurch gekennzeichnet, dass** beim Verpressen des Schichtaufbaus in die auf der Oberseite (O) aufgebrachten Schichten eine Struktur eingeprägt wird.

16. Verfahren nach Anspruch 14 wenn abhängig von Anspruch 4 oder nach Anspruch 15 wenn Anspruch 14 abhängig von Anspruch 4 ist **dadurch gekennzeichnet, dass** das Verpressen mittels einer Kurztaktpresse erfolgt.

17. Verfahren nach Anspruch 14 wenn abhängig von Anspruch 5 oder nach Anspruch 15 wenn Anspruch 14 abhängig von Anspruch 5 ist **dadurch gekennzeichnet, dass** das Verpressen mittels mindestens einer strukturierten Walze erfolgt.

18. Verfahren nach einem der Ansprüche 15 bis 17, **dadurch gekennzeichnet, dass** die Struktur synchron zu dem Dekor ausgebildet wird.

19. Verfahren nach einem der vorstehenden Ansprüche, **dadurch gekennzeichnet, dass** das Dekor ein Holz-, Stein- oder Fliesendekor oder Phantasiedekor ist.

## Claims

1. Method for finishing a wooden material board (1) having an upper side (O) and an underside (U), comprising the following steps:
a) applying a primer of a liquid melamine resin to the upper side (O), the melamine resin penetrating at least partly into the upper marginal layer of the wooden material board (1),
b) drying the primer to form a primer layer (2),
c) applying a base colour to the primer layer (2),
d) drying the base colour to form a base colour layer (3),
e) applying a printing ink to the base colour layer (3) to produce a decoration,
f) drying the decoration to form a decorative layer (4),
g) applying a liquid melamine resin to the dried decorative layer (4),
h) drying the melamine resin to form a melamine resin layer (5),
and **characterized by** the step:
i) applying a liquid medium with a proportion of isocyanate groups to the melamine resin layer (5).

2. Method according to Claim 1, **characterized in that** liquid melamine resin is applied to the underside (U) and is dried to form a counterbalance (9).

3. Method according to Claim 2, **characterized in that** a liquid medium with a proportion of isocyanate groups is applied to the counterbalance (9).

4. Method according to Claim 1 or 3, **characterized in that** the medium is an emulsion having a solids content of 50 to 60% and the remainder is water, which, following the application, is dried to form a layer (6).

5. Method according to Claim 1 or 3, **characterized in that** the medium is a molten hot-melt adhesive which, following the application, solidifies to form a layer (6).

6. Method according to Claim 1, **characterized in that** at least one covering layer (7) is applied to the dried medium layer.

7. Method according to Claim 6, **characterized in that** the covering layer (7) has nanoparticles (9) to improve the micro-scratch resistance.

8. Method according to one of the preceding claims, **characterized in that** the medium has wear-inhibiting particles (8), in particular corundum particles.

9. Method according to one of the preceding claims, **characterized in that** the medium, the melamine resin layer (4) and/or the covering layer (7) have anti-statically and/or anti-bacterially active agents and/or glass spheres (12).

10. Method according to Claim 9, **characterized in that** the glass spheres (12) have a diameter less than 30 µm.

11. Method according to Claim 9, **characterized in that** the glass spheres (12) have a diameter of 30 to 120 µm.

12. Method according to one of the preceding claims, **characterized in that** the medium is applied in a plurality of individual layers.

13. Method according to one of the preceding claims, **characterized in that** the liquid medium is applied in a quantity of 50 to 200 g/m².

14. Method according to one of the preceding claims, **characterized in that** the layer structure is pressed.

15. Method according to Claim 14, **characterized in that** during the pressing of the layer structure, a structure is impressed into the layers applied to the upper side (O).

16. Method according to Claim 14 if dependent on Claim 4 or according to Claim 15 if Claim 14 is dependent on Claim 4, **characterized in that** the pressing is carried out by means of a short-cycle press.

17. Method according to Claim 14 if dependent on Claim 5 or according to Claim 15 if Claim 14 is dependent on claim 5, **characterized in that** the pressing is carried out by means of at least one structured roll.

18. Method according to one of Claims 15 to 17, **characterized in that** the structure is formed synchronously with the decoration.

19. Method according to one of the preceding claims, **characterized in that** the decoration is a wood, stone or tile decoration or fantasy decoration.

## Revendications

1. Procédé pour affiner un panneau (1) en matériau à base de bois, comportant une face supérieure (O) et une face inférieure (U), présentant les étapes suivantes :
a) on applique un apprêt en une résine de mélamine liquide sur la face supérieure (O), la résine de mélamine étant amenée à pénétrer au moins partiellement dans la couche marginale supérieure du panneau (1) en matériau à base de bois,
b) on fait sécher l'apprêt pour former une couche d'apprêt (2),
c) on applique une peinture de fond sur la couche d'apprêt (2),
d) on fait sécher la peinture de fond pour former une couche de peinture de fond (3),
e) on applique une encre d'impression sur la couche de peinture de fond (3) pour générer un décor,
f) on fait sécher le décor pour former une couche de décor (4),
g) on applique une résine de mélamine liquide sur la couche de décor (4) séchée,
h) on fait sécher la résine de mélamine pour former une couche de résine de mélamine (5),
et **caractérisé par** l'étape suivante :
i) on applique un fluide liquide présentant une part de groupes isocyanates sur la couche de résine de mélamine (5).

2. Procédé selon la revendication 1, **caractérisé en ce que** l'on applique une résine de mélamine liquide sur la face inférieure (U) et on la fait sécher pour former un tirant antagoniste (9).

3. Procédé selon la revendication 2, **caractérisé en ce que** l'on applique un fluide liquide présentant une part de groupes isocyanates sur le tirant antagoniste (9).

4. Procédé selon la revendication 1 ou 3, **caractérisé en ce que** le fluide est une dispersion présentant 50 à 60 % de solides, le reste étant de l'eau, que l'on fait sécher pour former une couche (6) après l'application.

5. Procédé selon la revendication 1 ou 3, **caractérisé en ce que** le fluide est un adhésif thermofusible qui, une fois appliqué, se fige en une couche (6).

6. Procédé selon la revendication 1, **caractérisé en ce que** l'on applique au moins une couche de recouvrement (7) sur la couche de fluide séchée.

7. Procédé selon la revendication 6, **caractérisé en ce que** la couche de recouvrement (7) comprend des nanoparticules (9) pour améliorer la résistance aux micro-rayures.

8. Procédé selon l'une des revendications précédentes, **caractérisé en ce que** le fluide comprend des particules (8) inhibant l'usure, en particulier des particules de corindon.

9. Procédé selon l'une des revendications précédentes, **caractérisé en ce que** le fluide, la couche (4) de résine de mélamine et/ou la couche de recouvrement (7) comprennent des moyens à effet antistatique et/ou antibactérien et/ou des billes de verre (12).

10. Procédé selon la revendication 9, **caractérisé en ce que** les billes de verre (12) présentent un diamètre inférieur à 30 µm.

11. Procédé selon la revendication 9, **caractérisé en ce que** les billes de verre (12) présentent un diamètre de 30 µm à 120 µm.

12. Procédé selon l'une des revendications précédentes, **caractérisé en ce que** l'on applique le fluide en plusieurs couches individuelles.

13. Procédé selon l'une des revendications précédentes, **caractérisé en ce que** l'on applique le fluide liquide en une quantité de 50 à 200 g/m².

14. Procédé selon l'une des revendications précédentes, **caractérisé en ce que** l'on comprime la structure en couches.

15. Procédé selon la revendication 14, **caractérisé en ce que** lors de la compression de la structure en couches, on fait gaufrer une structure dans les couches appliquées sur la face supérieure (O).

16. Procédé selon la revendication 14 prise en dépendance de la revendication 14 ou selon la revendication 15 lorsque la revendication 14 est prise en dépendance de la revendication 4, **caractérisé en ce que** la compression s'effectue au moyen d'une presse à cycle court.

17. Procédé selon la revendication 14 prise en dépendance de la revendication 5 ou selon la revendication 15 lorsque la revendication 14 est prise en dépendance de la revendication 5, **caractérisé en ce que** la compression s'effectue au moyen d'au moins un rouleau structuré.

18. Procédé selon l'une des revendications 15 à 17, **caractérisé en ce que** la structure est réalisée de façon synchrone avec le décor.

19. Procédé selon l'une des revendications précédentes, **caractérisé en ce que** le décor est un décor de bois, de pierre, de carrelage ou de fantaisie.
